# EUROPÄISCHE PATENTSCHRIFT

(11) **EP 1 156 139 B1**
(45) Veröffentlichungstag und Bekanntmachung des Hinweises auf die Patenterteilung: **11.10.2006**
(21) Anmeldenummer: 01109229.3
(22) Anmeldetag: 14.04.2001
(51) Int. Cl.: C25D 7/04, C25D 17/06

(54) **Vorrichtung zum Einspannen von Druckzylindern und Drehen derselben in Galvanik-Anlagen**
Apparatus for clamping of printing cylinders and rotating the same in galvanic equipment
Appareil de serrage de cylindres d'impression et de rotation de ceux-ci dans des installations galvaniques

(30) Priorität: 04.05.2000 CH 8722000
(43) Veröffentlichungstag der Anmeldung: 21.11.2001
(73) Patentinhaber: ECOGRAPH AG, CH-8872 Weesen (CH)
(72) Erfinder: Bättig, Bruno, 4941 Roggwil (CH)
(74) Vertreter: Maspoli, René A.

(56) Entgegenhaltungen:
- EP-A- 0 128 657
- CH-A- 63 799
- US-A- 3 244 613
- PATENT ABSTRACTS OF JAPAN vol. 017, no. 554 (C-1118), 6. Oktober 1993 (1993-10-06) & JP 05 156500 A (NOMURA TECHNO RES KK;OTHERS: 01), 22. Juni 1993 (1993-06-22)

## Beschreibung

Die vorliegend befasste Erfindung betrifft eine Vorrichtung zum Einspannen von Druckzylindern und Drehen derselben in Galvanik-Anlagen sowie die Verwendung der genannten Vorrichtung.

Zur Vorbereitung auf das Tiefdruckverfahren werden bekanntlich die Druckzylinder nach der Reinigung und Entfettung der Oberfläche mit Metall-Schichten, zuletzt normalerweise mit Cu, oberflächenbeschichtet. In die Cu-Oberflächenschicht wird dann das Druckmuster eingeätzt bzw. -geritzt oder -geschnitten. Von der mit flüssiger Farbe überzogenen Druckform wird der Farbüberschuss dann durch eine Rakel abgenommen, so dass Farbe nur in den tiefliegenden Druckelementen verbleibt. Das Papier wird mittels eines Andruckzylinders an die Druckform, eben ein Druckzylinder, gepresst, wodurch die Farbe auf das Papier übertragen wird.

Die Vorgänge vor dem Anbringen des Druckmusters verlaufen in verschiedenen Galvanik-Bädern unter aufwendigem Einspannen der Druckzylinder in den jeweiligen Bädern.

Bekannte Vorrichtungen zum Einspannen von Druckzylindern und Drehen derselben in Galvanik-Anlagen sind in US 3244613, EP 0128657 und CH 63799 offenbart.

Die erfindungsgemässe Vorrichtung erlaubt es nun, dieses Einspannen zu vereinfachen und automatisch durchzuführen.

Die längenadaptive Vorrichtung zum Einspannen von Druckzylindern und Drehen derselben in Galvanik-Bädern ist gemäss den weiter unten folgenden Patentansprüchen gekennzeichnet durch:
- zwei hinsichtlich der Vorrichtungs-Längsachse symmetrisch angeordnete Führungs- und Tragschienen neben und über der Galvanik-Anlage,
- zwei an den Führungsschienen beweglich befestigte Schlitten mit je einer Halterungs-Pinole für den Zylinder, sowie
- mittig zu den Führungsschienen und dazu versetzt angeordnete Verstell- und Festhaltespindeln für die Schlitten,
wobei die Führungsschienen an den beiden Frontwänden der Vorrichtung befestigt und die Spindeln darin gelagert sind.

Die genannten Führungsschienen und die Spindeln sind dabei vorteilhafterweise so angeordnet, dass weder durch das Einspannen der Zylinder noch durch deren Drehung in den Galvanik-Bädern die Lage der Führungsschienen zu den Spindeln geändert oder die Geradlinigkeit der Achse: Spindel-Zylinder-Spindel beeinträchtigt wird.

Die Spindeln sind üblicherweise beidseitig motorisiert und hinsichtlich der Vorrichtungs-Mitte gegengleich beweglich angeordnet und die in den Schlitten eingebautenr Pinolen sind drehbar, dichtend und den Strom leitend ausgebildet.

Wichtig ist auch, dass die Schlitten so vorgesehen sind, dass sie von den Führungsschienen leicht ablösbar sind.

Die genannte Vorrichtung kann auch - nach dem Einsetzen des Druckzylinders - mittels eingebauter Regel- und Steueranlagen automatisch laufen.

Verwendung findet die oben beschriebene Einspann- und Drehvorrichtung zur durch Einspannen gesicherten Aufnahme von Zylindern, insbesondere Druckzylindern, und Drehung derselben speziell in Elektrolytbädern,
wobei dem Zylinder Gleichstrom zugeleitet und die Zylinder-Oberfläche metallisch beschichtet wird.

Gegebenenfalls können dabei auch mehr als ein Zylinder mittels entsprechender Adapterteile gleichzeitig eingesetzt und behandelt werden.

Die erfindungsgemässe Vorrichtung sowie ihre Verwendung werden nun anhand der detaillierten Beschreibung der beiliegenden Figuren 1 und 2 beispielhaft erläutert.
- Figur 1:: Schematische An- und Durchsicht auf/durch die Längsseite der Vorrichtung
- Figur 2:: Schematische An- und Durchsicht auf/durch die Frontseite der Vorrichtung.

In Figur 1 sind mit 1.1 die Grundplatte und mit 1.2 eine der Frontplatten der Vorrichtung bezeichnet; die eigentliche Galvanik-Wanne mit der Elektrolyt-Lösung ist nicht eingezeichnet.

Ueber der Vorrichtung sind die zwei Führungs- und Tragschienen 1.3 angeordnet. Auf ihnen laufen die zwei Schlitten 1.4, deren Lage mittels der Verstell- und Festhaltespindeln 1.5 eingestellt und fixiert wird.

In den genannten Schlitten sind die Pinolen 1.6, d.h. die Vorrichtungen zur gesicherten Aufnahme des Druckzylinders, zur Abdichtung gegen das Eindringen von Bad-Lösungen in die Pinole sowie zur Zuführung des für die elektrolytische Beschichtung der Zylinder-oberfläche notwendigen Gleichstromes untergebracht. Der Zylinder selbst ist in der Figur 1 mit 1.7 bezeichnet.

Auch der Antrieb zum Drehen des Druckzylinders erfolgt anhand der Pinolen, diese sind also in den Schlitten drehbar vorgesehen; der Antrieb der Pinolen erfolgt dabei in bekannter Weise von aussen.

In Figur 2 sind mit 2.1 die beiden Führungs- und Tragschienen bezeichnet; mittig dazu und leicht nach unten versetzt befindet sich die Verstell- und Festhaltespindel 2.2. Im Schlitten 2.3 ist schliesslich die Pinole 2.4 angeordnet.

Verwendet wird die erfindungsgemässe Vorrichtung, wie gesagt, zur mittels Einspannen gesicherten Aufnahme und Drehung von Druckzylindern in den verschiedenen Galvanik-Bädern. Dazu werden die Schlitten mit den spezifischen Pinolen gegen die Frontseiten auseinandergefahren und der zu behandelnde Zylinder - bei entleerter Wanne - mittels einer beweglichen Tragvorrichtung zwischen die - gegebenenfalls ausgewechselten - Pinolen gebracht. Anhand der Verstell- und Festhaltespindeln werden nun die beiden Schlitten hinsichtlich der Vorrichtungsmitte gegengleich laufend an die beiden Zylinderachsen geführt und der Zylinder zwischen den Pinolen festgedrückt. Nach einer kurzen Probedrehung wird anschliessend die Bad-Flüssigkeit eingeführt und der Strom an die Pinolen angeschlossen; die elektrolytische Beschichtung des eingesetzten Zylinder kann beginnen.

Die technischen Vorteile der erfindungsgemässen Vorrichtung sind dem Fachmann sofort ersichtlich:

Durch die Möglichkeit der Längen-Adaptation sowie durch die leicht auswechselbaren Pinolen wird die Behandlung einer hinsichtlich ihrer Ausmasse grossen Zahl von Druckzylindern mit einem Minimum an manueller Arbeit ermöglicht. Durch die Ausrüstung der Vorrichtung mit den an sich bekannten Mess- und Regelgeräten sowie, gegebenenfalls, durch eine programmierbare, angepasste Hardware kann der Betrieb der erfindungsgemässen Vorrichtung weiter automatisiert werden.

## Patentansprüche

1. Hinsichtlich der zu beschichtenden Körper längenadaptive, an den Frontwänden (1.2) eines Rahmens befestigte Vorrichtung zum Einspannen von Zylindern, insbesondere von Druckzylindern, und Drehen derselben in Galvanik-Anlagen, **gekennzeichnet durch**
- zwei hinsichtlich der Vorrichtungs-Längsachse symmetrisch angeordnete Führungs- und Tragschienen (1.3 bzw. 2.1) neben und über der Galvanik-Anlage,
- zwei an den Führungsschienen beweglich befestigte Schlitten (1.4 bzw. 2.3) mit je einer Halterungs-Pinole (1.6 bzw. 2.4) für den Zylinder, sowie
- mittig zu den Führungsschienen und dazu versetzt angeordnete Verstell- und Festhaltespindeln (1.5) für die Schlitten,
wobei die Führungsschienen an den beiden Frontwänden (1.2) der Vorrichtung befestigt und die Spindeln darin gelagert sind.

2. Einspann- und Drehvorrichtung gemäss Patentanspruch 1, weiter **dadurch gekennzeichnet, dass** die Führungsschienen und die Spindeln so angeordnet sind, dass weder durch das Einspannen der Zylinder noch durch deren Drehung die Lage der Führungsschienen zu den Spindeln geändert oder die Geradlinigkeit der Achse:
Spindel-Zylinder-Spindel beeinträchtigt wird.

3. Einspann- und Drehvorrichtung gemäss Patentanspruch 2, weiter **dadurch gekennzeichnet, dass** die Spindeln beidseitig motorisiert und hinsichtlich der Vorrichtungs-Mitte gegengleich beweglich angeordnet sind.

4. Einspann- und Drehvorrichtung gemäss Patentanspruch 2 oder 3, weiter **dadurch gekennzeichnet, dass** die Pinolen in den Schlitten drehbar, dichtend und den Strom leitend ausgebildet sind.

5. Einspann- und Drehvorrichtung gemäss Patentanspruch 4, weiter **dadurch gekennzeichnet, dass** die Schlitten von den Führungsschienen leicht ablösbar ausgeführt sind.

6. Einspann- und Drehvorrichtung gemäss einem der vorangegangenen Patentansprüche, weiter **dadurch gekennzeichnet, dass** sie - nach dem Einsetzen des Druckzylinders - mittels eingebauter Regel- und Steueranlagen automatisch läuft.

7. Verwendung der Einspann- und Drehvorrichtung gemäss den Patentansprüche 1 bis und mit 6 zur durch Einspannen gesicherten Aufnahme und Drehung von Zylindern, insbesondere Druckzylindern, speziell in Elektrolytbädern, wobei dem Zylinder Gleichstrom zugeleitet und die Zylinder-Oberfläche metallisch beschichtet wird.

8. Verwendung gemäss Patentanspruch 7, weiter **dadurch gekennzeichnet, dass** mehr als ein Zylinder mittels entsprechender Adapterteile gleichzeitig eingesetzt und behandelt wird.

## Claims

1. Apparatus for fixing cylinders, in particular impression cylinders, which apparatus is attached to the front walls (1.2) of a frame and may be adapted to the length of the elements to be coated, and rotation thereof in electroplating installations, **characterised by**
- two guide and support rails (1.3 and 2.1) positioned symmetrically with respect to the longitudinal axis of the apparatus, adjacent to and above the electroplating installation,
- two carriages (1.4 and 2.3) movably attached to the guide rails and each having a holding sleeve (1.6 and 2.4) for the cylinder, and
- adjusting and securing spindles (1.5) for the slides positioned centrally with respect to the guide rails and being offset thereto,
the guide rails being attached to the two front walls (1.2) of the apparatus and the spindles being mounted therein.

2. Fixing and rotating apparatus according to claim 1, further **characterised in that** the guide rails and the spindles are positioned so that the position of the guide rails relative to the spindles is not changed and the rectilinear arrangement of the spindle-cylinder-spindle axis is not impaired either by the fixing of the cylinders or by the rotation thereof

3. Fixing and rotating apparatus according to claim 2, further **characterised in that** the spindles are motorised on both sides and are positioned to be movable in a diametrically opposed manner with respect to the centre of the apparatus.

4. Fixing and rotating apparatus according to either claim 2 or claim 3, further **characterised in that** the sleeves in the carriages are configured to be rotatable, sealing and electrically conductive.

5. Fixing and rotating apparatus according to claim 4, further **characterised in that** the carriages are configured to be easily removable from the guide rails.

6. Fixing and rotating apparatus according to any one of the preceding claims, further **characterised in that** it operates automatically once the impression cylinder has started by means of installed regulating and control systems.

7. Use of the fixing and rotating apparatus according to claims 1 to 6 for the accommodation, secured by fixing, and the rotation of cylinders, in particular impression cylinders, specifically in electrolyte baths, wherein direct current is supplied to the cylinder and the cylinder surface is metal-coated.

8. Use according to claim 7, further **characterised in that** more than one cylinder is used and treated simultaneously by means of suitable adapter parts.

## Revendications

1. Dispositif pour monter et serrer des cylindres, notamment des cylindres d'impression, et pour les mettre en rotation dans des installations de galvanoplastie ou de traitement électrolytique, le dispositif étant adaptable en longueur relativement aux corps devant être revêtus et étant fixé aux parois frontales (1.2) d'un châssis, **caractérisé**
- **par** deux glissières de guidage et de support (1.3 respectivement 2.1) disposées symétriquement par rapport à l'axe longitudinal du dispositif à côté et au-dessus de l'installation de traitement électrolytique,
- **par** deux chariots (1.4 respectivement 2.3) fixés de manière mobile sur les glissières de guidage et comportant chacun un fourreau de maintien (1.6 respectivement 2.4) pour le cylindre, ainsi que
- **par** des broches ou vis de déplacement de réglage et d'immobilisation (1.5) pour les chariots, qui sont agencées de manière centrée par rapport aux glissières de guidage et de façon décalée par rapport à celles-ci,
les glissières de guidage étant fixées aux deux parois frontales (1.2) du dispositif et les broches ou vis y étant montées sur palier.

2. Dispositif de serrage et de mise en rotation selon la revendication 1, par ailleurs **caractérisé en ce que** les glissières de guidage et les broches sont agencées de manière telle, que ni le serrage des cylindres, ni leur rotation ne modifie la position des glissières de guidage par rapport aux broches, ou n'entrave la conformation rectiligne de l'axe broche-cylindre-broche.

3. Dispositif de serrage et de mise en rotation selon la revendication 2, par ailleurs **caractérisé en ce que** les broches sont motorisées des deux côtés et sont agencées mobiles de manière identique et selon des sens opposés par rapport au centre du dispositif.

4. Dispositif de serrage et de mise en rotation selon la revendication 2 ou 3, par ailleurs **caractérisé en ce que** les fourreaux, dans les chariots, sont conçus rotatifs, étanches et conduisant le courant.

5. Dispositif de serrage et de mise en rotation selon la revendication 4, par ailleurs **caractérisé en ce que** les chariots sont conçus de manière à pouvoir être aisément détachés des glissières de guidage.

6. Dispositif de serrage et de mise en rotation selon l'une des revendications précédentes, par ailleurs **caractérisé en ce qu'**après la mise en place du cylindre d'impression, le dispositif fonctionne automatiquement au moyen de systèmes de régulation et de commande intégrés.

7. Utilisation du dispositif de serrage et de mise en rotation selon les revendications 1 à 6, pour le montage sécurisé par serrage et la mise en rotation de cylindres, notamment de cylindres d'impression, plus particulièrement dans des bains d'électrolyte, du courant continu étant amené au cylindre en vue de munir la surface extérieure du cylindre d'un revêtement métallique.

8. Utilisation selon la revendication 7, par ailleurs **caractérisée en ce que** l'on monte et traite simultanément plus d'un cylindre à la fois, au moyen de pièces d'adaptation appropriées.
